# EUROPÄISCHE PATENTSCHRIFT

(11) **EP 4 520 869 B1**
(45) Veröffentlichungstag und Bekanntmachung des Hinweises auf die Patenterteilung: **31.12.2025**
(21) Anmeldenummer: 23195713.5
(22) Anmeldetag: 06.09.2023
(51) Int. Cl.: E02D 5/74, E02D 17/20, E21D 21/00

(54) **ANKERKOPFSYSTEM**
ANCHOR HEAD SYSTEM
SYSTÈME DE TÊTE D'ANCRAGE

(43) Veröffentlichungstag der Anmeldung: 12.03.2025
(73) Patentinhaber: Marti AG Bern, 3302 Moosseedorf (CH)
(72) Erfinder: Freiburghaus, Marc, 4536 Attiswil (CH); Minotto, Alessandro, 3176 Neuenegg (CH); de Preux, Antoine, 2533 Leubringen (CH); Stolz, Martin, 3075 Rüfenacht (CH); Schwarz-Platzer, Katharina, 3400 Burgdorf (CH); Brauner, Christian, 5213 Villnachern (CH); Botor, David, 5312 Döttingen (CH); Kaspar, Peter, 5722 Gränichen (CH)
(74) Vertreter: BOVARD AG

(56) Entgegenhaltungen:
- EP-A1- 3 135 861
- EP-A2- 1 380 705
- WO-A1-2015/049395
- DE-A1- 102010 024 352
- DE-A1- 4 400 644
- JP-A- 2009 293 196
- US-A- 5 525 013

## Beschreibung

### Technisches Gebiet der Erfindung

Die Erfindung bezieht sich auf ein Ankerkopfsystem zum Sichern von Böschungen und/oder Geländesprüngen sowie zur Sicherung von Baugruben. Insbesondere umfasst das erfindungsgemässe Ankerkopfsystem Systemkomponenten, welche aus einem faserverstärkten Kunststoff gefertigt und sich durch eine hohe Zugfestigkeit auszeichnen.

### Stand der Technik

Zur Sicherung von Baugruben und/oder Böschungen aber insbesondere auch für den Tunnelbau sind mehrteilige Ankerkopfsysteme bekannt, wobei zumindest einige der Systemkomponenten aus einem faserverstärkten Kunststoff gefertigt sind. Ein eingesetztes Ankerkopfsystem dient zur Einleitung von Erddruckkräften einer Baugrubenwand und/oder Böschung oder einer allgemeinen Instabilität im oberflächennahen Bereich in tiefer liegende stabile Schichten. Ein faserverstärktes Kunststoffmaterial erlaubt einen korrosionsbeständigen und hochzugfesten Einsatz des Ankerkopfsystems. Allerdings zeigen entsprechende bekannte Ankerkopfsysteme noch nicht die Festigkeitswerte, welche mit bekannten Stahlankersystemen erreichbar sind. Demnach sind diverse Ankerkopfsysteme entwickelt worden, um die Tragfähigkeit und die Festigkeitswerte eines solchen Systems zu erhöhen.

Im Allgemeinen umfassen Ankerkopfsysteme aus einem faserverstärkten Kunststoff einen Anker, auch als Zugglied bezeichnet, eine daran aufsetzbare Ankerplatte und eine Spanneinrichtung, beispielsweise eine Ankermutter. Ferner können die zur Sicherung von Böschungen und Geländesprüngen als Stützwände bezeichnete Systeme neben einem Ankerkopfsystem auch eine Ausfachung aus Geotextil umfassen. Eine Stützwand, umfassend Komponenten des Ankerkopfsystems und eine Ausfachung aus einem faserverstärkten Kunststoff, kann als Kunststoffstützwand bezeichnet werden.

Ankerstäbe aus faserverstärktem Kunststoff können zwar hohe Zugkräfte übertragen, aber ein an diesem Zugglied im Ankerkopfbereich ausgebildetes Gewinde schwächt dessen Nutzlast, so dass diese nicht mit derjenigen von herkömmlichen Stahlankern vergleichbar ist. Um dennoch eine ausreichende Kraftübertragung zu gewährleisten, ist die Gewindeherstellung aufwändig.

Um die Tragkraft von Kunststoffankern zu erhöhen, können anstelle einer auf ein am Zugglied eingeschnittenes Gewinde aufschraubbaren Ankermutter, Hülsen eingesetzt werden. So ist eine Hülse mit einem Innenkonus bekannt, welche auf das Zuggliedende aufsetzbar und mit einem in ein geschlitztes und spreizbares Ende des Zugglieds einführbaren Keil gesichert wird. Zur weiteren Sicherung ist aus DE 29804743 U1 bekannt, eine Stahlhülse auf ein mit einem Keil spreizbares Zuggliedende aufzusetzen und diese mittels Klebung zu sichern. Die Stahlhülse weist an ihrer zylindrischen Aussenseite ein Gewinde auf, auf welches eine Stahlmutter aufschraubbar ist.

Ferner sind Ankerkopfsysteme bekannt, welche ohne ein Aufspreizen eines definierten Endes des Zugglieds auskommen. DE 4400644 A1 beschreibt einen Gebirgsanker mit einer glasfaserverstärkten Kunststoff (GfK) Ankerstange und einem Spannelement mit Ankerplatte sowie einen an der Ankerstange anliegendes Fixierteil. Das Fixierteil umfasst einen auf die Ankerstange aufschiebbaren Keil mit einer Konusform, welche korrespondiert mit einem Gegenkonus einer ebenfalls umfassten Spannhülse. Der Keil ist über eine Spanneinrichtung in Längsrichtung des Gegenkonus verschiebbar, welche teilweise in der Spannhülse und verschieblich über die Ankerstange aufgenommen ist. Der Keil weist an einer mit der Ankerstange in Kontakt stehenden Innenfläche einen grösseren Reibkoeffizienten für eine verbesserte Reibzahl auf als auf seiner Aussenfläche. Dieses beschriebene Ankerkopfsystem umfasst demnach eine Vielzahl von Elementen, so dass sowohl eine damit erreichbare Verriegelung als auch die Abstimmung der Elemente aufeinander komplex sind und einer einfachen und fehlerfreien Verwendung entgegen stehen.

Aus DE 1020100249395 A1 ist zudem ein Felsanker bekannt, der einen Ankerstab mit einem abschnittsweise ausgebildeten Aussengewinde sowie eine Ankerplatte, einen Sitzring und eine Ankermutter umfasst, wobei diese jeweils aus faserverstärktem Kunststoff bestehen. Die Ankermutter weist aussenseitig einen konusförmigen Bereich auf, welcher mit einem Innenkonus des Sitzring eingreift, und ist auf den Ankerstab aufschraubbar. Mittels einer gewölbten Formgebung einer Anlagefläche zwischen Sitzring und Ankerplatte kann der Ankerstab um einen Winkel schräg zur Ankerplatte gekippt werden.

Ferner zeigt WO 2015/049395 A1 ein Ankersystem aus faserverstärktem Kunststoff mit einer konisch zulaufenden Durchgangsbohrung, durch welche ein Ankerstab durchführbar ist. Mittels mehrerer Keile ist der Ankerstab in der konisch zulaufenden Durchgangsbohrung fixierbar.

Zur Sicherung von Böschungen, Geländesprüngen und/oder nicht zu tiefen Baugruben sind neben einem Ankerkopfsystem Armierungsgitter, Geotextilien und/oder Erosionsschutzmatten bekannt, welche als Ausfachung eine wirksame Sicherung gegen oberflächliche und oberflächennahe Instabilitäten bieten. Demnach kann ein flexibles Netz auf dem zu sichernden Bereich ausgelegt und mit einer Anzahl von zueinander beabstandeten anordenbaren Ankerkopfsystemen gesichert werden.

Nach wie vor gibt es einen Bedarf für ein verbessertes mehrteiliges Ankerkopfsystem exklusiv aus faserverstärktem Kunststoff, welches darüber hinaus geeignet ist, mit einer Ausfachung als Kombination von Erosionsvlies und Geogitter derart zusammenzuwirken, dass eine neuartige Stützwand zur Sicherung von Böschungen, Geländesprüngen und/oder Baugruben bereitsteht.

### Zusammenfassung der Erfindung

Aufgabe der vorliegenden Erfindung ist es daher, ein Ankerkopfsystem zum Sichern von Böschungen jeglicher Art, Geländesprüngen und/oder Baugrubenwänden gegen oberflächliches und/oder tiefgründiges Abgleiten vorzusehen, wobei es einfach montierbar, leichtgewichtig und korrosionsbeständig ist. Insbesondere in Kombination mit einer flächigen Ausfachung kann eine vorbestimmte limitierte Geländedeformation mittels des Ankerkopfsystems toleriert werden, wobei die Gesamtstabilität gewährleistet bleibt.

Gelöst wird die Aufgabe durch ein Ankerkopfsystem zum Sichern von Böschungen und/oder Geländesprüngen sowie zur Sicherung von Baugruben gemäss Anspruch 1. Vorteilhafte Ausgestaltungen und Weiterbildungen der Erfindung ergeben sich aus den abhängigen Ansprüchen.

Wesentlich bei der erfindungsgemässen Lösung ist es, dass das Ankerkopfsystem zum Sichern von Böschungen und/oder Geländesprüngen sowie zur Sicherung von Baugruben vollständig aus einem faserverstärkten Kunststoff gefertigt ist. Vorzugsweise sind alle umfassten Systemkomponenten zumindest teilweise aus einem glasfaserverstärkten Kunststoff (GFK) gefertigt. Faserverstärkter Kunststoff bezeichnet ein Material, welches organische und/oder anorganische Fasern, beispielsweise Glasfasern, Kohlenstofffasern und/oder Naturfasern eingebettet in eine Matrix aus hierfür geeigneten Kunststoffen und/oder Harzen, z.B. Epoxidharz, beinhaltet.

Gemäss dem erfindungsgemässen Ankerkopfsystem kann vermieden werden, dass einzelne Systemkomponenten und eventuell eine Ausfachung aus einem korrosionsgefährdeten Material wie Stahl gefertigt sind, womit Einfluss auf die Lebensdauer und Tragsicherheit in einer korrosiven Umgebung genommen wird. Ferner wird vermieden, dass zum Sichern der Böschung und/oder Geländesprünge sowie zur Sicherung von Baugruben auf diese eine Betonschicht eventuell mit einer Bewehrung aufgebracht werden muss, welches negative Folgen für Mensch und Umwelt hat. Ferner ist bei der erfindungsgemässen Lösung vorteilhaft, dass zur Einrichtung der Böschungs- bzw. Baugrubensicherung keine Verzögerung durch zu berücksichtigende Aushärtezeiten für eine Spritzbetonwand entstehen, so dass der Einsatzaufwand insgesamt reduziert ist. Weiterer Vorteil der erfindungsgemässen Lösung gegenüber konventionellen Sicherungen ist, dass der Einbau unabhängig von Frostperioden ist, dass ein Korrosionsschutz bei korrosiven Medien und weiteren Einflüssen im Untergrund und im Kopfbereich gewährleistet wird, und dass ein möglichst kompletter Rückbau und eine Wiederverwertung der Komponenten möglich ist. Insbesondere erweist sich das erfindungsgemässe Ankerkopfsystem geeignet in Bereichen mit eventuell auftretenden Streuströmen, beispielsweise in Nähe von Bahnstrecken.

Faserverstärkte Kunststoff-Ankerkopfsysteme sind leichtgewichtig und daher vorteilhaft, da Transportzeiten durch den vereinfachten Transport zur und auf der Baustelle sowie Installationszeiten reduziert werden können. Um die bekannten Nachteile faserverstärkter Kunststoff-Ankerkopfsysteme gegenüber Stahlankern zu verbessern, werden Systemkomponenten des erfindungsgemässen Ankerkopfsystems so optimiert, dass vergleichbare Zugkräfte wie bei Stahlankern erreichbar sind.

Die Erfindung bezieht sich auf ein Ankerkopfsystem zum Sichern von Böschungen und/oder Geländesprüngen sowie zur Sicherung von Baugruben, umfassend:
- ein Zugglied, gefertigt aus faserverstärktem Kunststoff und ausgebildet, um in einem Bohrloch verankerbar zu sein,
- eine Ankerplatte, gefertigt aus faserverstärktem Kunststoff, mit einer Ankerlochbohrung, durch welche Ankerlochbohrung ein Endbereich des Zugglieds hindurchführbar ist, und
- Spannmittel, gefertigt aus faserverstärktem Kunststoff, welche am Zugglied aufnehmbar sind.

Die Spannmittel umfassen eine in die Ankerlochbohrung der Ankerplatte teilweise aufnehmbare Spannhülse und Keilmittel, welche in Längsrichtung entlang von Kontaktflächen am Endbereich des Zugglieds in der Spannhülse verschiebbar sind und eine Keilverbindung bilden.

Grundsätzlich kann das Zugglied auch als Ankerstab bezeichnet werden und in Anlehnung an seine Form als Lamelle. Das Zugglied ist aus faserverstärktem Kunststoff gefertigt, insbesondere aus glasfaserverstärktem Kunststoff. Als Kunststoff kann ein Duroplast eingesetzt werden, welcher insbesondere mittels Fasern, bzw. Glasfasern, in Form von eingelegten Fasern, verstärkt wird. Hierbei entspricht die Länge der Fasern weitgehend der Länge des Zugglieds.

In einer Ausführungsform des Ankerkopfsystems ist das Zugglied als flacher Rechteckstab bzw. als Lamelle ausgebildet, welcher in einer vorgefertigten Bohrung als nicht vorgespanntes Zugglied in dem Untergrund verankerbar ist. Ein derart geformtes Zugglied wird nachfolgend auch als Lamelle bezeichnet, welche sich in einer Längsrichtung erstreckt. Bevorzugt liegt das Verhältnis von langer Seitenlänge zu kurzer Seitenlänge bei etwa 4:1. Andere Formen eines Zugglieds, beispielsweise ein rundes Zugglied, sind denkbar, wobei das Zugglied mindestens an einem Endbereich als eine sich in Längsrichtung erstreckende Lamelle ausgebildet ist. Der als Lamelle ausgeformte Endbereich ist dem restlichen Zugglied anformbar oder als separates Element mit dem Zugglied verbindbar.

Gemäss einer Ausführungsform des erfindungsgemässen Ankerkopfsystems ist das Zugglied in Form eines flachen Rechteckstabs ausgebildet, welcher einfach und kostengünstig mittels eines Strangziehverfahrens, auch als Pultrusionsverfahren bekannt, aus faserverstärktem Kunststoff fertigbar ist.

Im Gegensatz zu herkömmlichen Ankerkopfsystemen mit einem zylindrischen Zugglied, bei dem ein Gewinde auf den aus dem Untergrund vorstehenden Endbereich aufgebracht und auf welches eine Ankermutter zum Verspannen aufschraubbar ist, ist gemäss der Erfindung eine andere Art der Verspannung vorgesehen. Demnach wird es vermieden, dass der Bereich des Zugglieds aus faserverstärktem Kunststoff, in dem ansonsten das Gewinde gefertigt ist, durch dieses geschwächt wird. Gemäss der Erfindung sind Spannmittel vorgesehen, welche kein Gewinde benötigen, sondern eine Verriegelung, insbesondere eine Keilverriegelung, vorsehen. Demnach kann die Kraft des Zugglieds über Haftreibung in die Keilmittel eingeleitet werden, welche gegen die Spannhülse gepresst werden und die Kraft über ihre Mantelfläche in die Ankerplatte einleiten.

Die Formgebung und/oder die Materialwahl wird durch die Zugfestigkeit der Ankerstäbe bestimmt. Der Kontakt und/oder die Kraftübertragung zwischen korrespondierenden Flächen der Paarung Keilmittel - Zugglied kann dadurch verbessert werden, dass Kontaktflächen des Zugglieds und/oder der Keilmittel eine Rauigkeit aufweisen, vorzugsweise eine einstellbare Rauigkeit. In einer Ausführungsform des erfindungsgemässen Ankerkopfsystems ist die definierte Rauigkeit mittels einer Beschichtung mit einem körnigen Material erreichbar. Hierfür eignet sich ein Quarzsand mit einer definierten Körnung, welcher in einer bestimmten Schichtdicke auf mindestens eine der Kontaktflächen von Zugglied und/oder Keilmittel auftragbar ist. Unter einer definierten Körnung kann sowohl eine Korngrössenverteilung, welche insbesondere homogen gewählt ist, als auch die Gestalt und Dimension der Körner verstanden werden, die derart wählbar sind, dass möglichst eine optimale Paarung an der Kontaktfläche zwischen Zugglied und Keilmittel bereitgestellt ist.

Das erfindungsgemässe Ankerkopfsystem umfasst eine Ankerplatte, ebenfalls gefertigt aus einem faserverstärkten Kunststoff, insbesondere einem glasfaserverstärkten Kunststoff. Die Ankerplatte ist in einem geeigneten Formverfahren herstellbar.

Die Form der Ankerplatte des erfindungsgemässen Ankerkopfsystems ist nicht eingeschränkt, ist aber vorzugsweise scheibenförmig. Grundsätzlich weist die Ankerplatte eine gegen den Untergrund gerichtete Abstützfläche und eine gegenüberliegende gewölbte oder konisch geformte Aussenfläche auf. Der Durchmesser der Ankerplatte und/oder die Höhe der Wölbung der Aussenfläche kann an die im Einsatz des Ankerkopfsystems herrschenden Kräfte angepasst werden. An der Aussenfläche sind eine Anzahl sich radial in Richtung Zentrum erstreckender Rippen fertigbar. Diese Rippen verstärken die Ankerplatte, ohne deren Gewicht zu erhöhen. Die Anzahl der Rippen ist wählbar, abgestimmt auf das von der Ankerplatte im Einsatz aufnehmbare Biegemoment. Vorzugsweise ist der Durchmesser der faserverstärkten Ankerplatte des erfindungsgemässen Ankerkopfsystems grösser als derjenige herkömmlicher Stahlankerplatten. Mit der gewählten Grösse der faserverstärkten Ankerplatte wird mit einer damit kombinierbaren Ausfachung eine ausreichende Kontaktfläche zum Untergrund bereitgestellt. Durch das gewählte Kunststoffmaterial ist die Ankerplatte leichtgewichtig und somit einfach zu transportieren, zu lagern und zu handhaben.

Die Ankerplatte des erfindungsgemässen Ankerkopfsystems weist die Ankerlochbohrung auf, durch welche das Zugglied führbar ist. In einer Ausführungsform ist die zentrale Ankerlochbohrung zumindest teilweise in einer konisch sich verjüngenden Form ausgebildet. Insbesondere ist die Form der Ankerlochbohrung abgestimmt auf eine Aussenform der Spannhülse, welche in einem so in der Ankerplatte gebildeten Aufnahmebereich anordenbar ist. **In** einer Ausführungsform weist die Ankerlochbohrung in dem Aufnahmebereich für die Spannhülse einen sich erweiternden Innenkonus auf, dessen Öffnungswinkel abgestimmt ist auf den komplementär ausgebildeten Gegenkonus der Spannhülse. Beispielsweise kann der Öffnungswinkel des Innenkonus gegen die Längsachse zwischen 2° und 10° liegen, bevorzugt zwischen 3° und 6°.

Die in dem konisch geformten Aufnahmebereich aufgenommene Spannhülse wird gegen ihr axiales Zentrum gepresst. Der Sitz des in der aufgenommenen Spannhülse anordenbaren und mittels der Keilmittel festgelegten Zugglieds wird somit verstärkt. Hierbei verteilt sich der Anpressdruck gleichmässig, so dass es zu keiner Schädigung des darin aufgenommenen Zugglieds kommt.

Die Formgebung des Aufnahmebereichs der Ankerplatte in Längsrichtung kann einen konusförmigen Bereich umfassen, welcher in eine zylindrische Durchgangsbohrung übergeht. Der Durchmesser der zylindrischen Durchgangsbohrung ist auf den Durchmesser des Zugglieds abstimmbar, so dass dieser durchführbar ist.

In einem so gebildeten Übergangsbereich zwischen dem konusförmigen Aufnahmebereich und der zylindrischen Durchgangsbohrung ist eine Stützfläche zur Abstützung der Spannhülse vorgesehen. Insbesondere ist die Stützfläche gegen die Längsachse geneigt ausgebildet. So stellt die geneigte Stützfläche eine im Vergleich zu herkömmlichen Ankerkopfsystemen vergrösserte Stützfläche für die Spannhülse bereit. Es hat sich gezeigt, dass eine derartige Form der Stützfläche es ermöglicht, geometrischen Abweichungen der Paarung Spannhülse und Ankerplatte auszugleichen. Ebenso kann bei einem nicht exakt mit der Längsachse der Ankerlochbohrung fluchtenden Zugglied der Einbau erleichtert werden.

Gemäss der Erfindung umfassen die Spannmittel zum Verspannen des Zugglieds gegen die Ankerplatte die Spannhülse und Keilmittel. Die Spannhülse und die Keilmittel bilden den zentralen Teil einer Verriegelung, wobei die Spannhülse sowohl mit der Ankerplatte als auch mit Keilmitteln und die Keilmittel sowohl mit der Spannhülse als auch mit dem Zugglied in Wirkverbindung bringbar sind, um das Zugglied mit der Ankerplatte zu verbinden.

Die Spannhülse ist ebenfalls aus faserverstärktem Kunststoff, insbesondere glasfaserverstärktem Kunststoff gefertigt. Gemäss einer bevorzugten Ausführungsform ist die Spannhülse mehrschichtig ausgebildet. Insbesondere umfasst die Spannhülse eine Innenhülse, bzw. eine Innenschicht, geformt aus einer Faser-Kunststoffmasse und eine daran aussen aufgebrachte Aussenschicht. Die Aussenschicht kann als Faserwicklung aus strang- oder bandförmigem Fasermaterial gebildet sein, welches nachträglich auf die Innenhülse aufgebracht wird. Die Faserwicklung, enthaltend Hybridfasern aus Kohlenstoff-, Glas- und/oder Aramidfasern, ist als radiale Umwicklung oder in kreuzweiser Anordnung ein- oder mehrschichtig aufbringbar. Die Faserwicklung in wählbarem Material, Dicke und Orientierung kann Zug- und Scherfestigkeit der Spannhülse gegenüber auftretenden radialen Kräften erhöhen.

Die Spannhülse kann eine hohle, zumindest teilweise konische Form aufweisen, wobei Aussen- und Innenform voneinander abweichen können. Vorzugsweise ist die Spannhülse in Form eines hohlen Kegelstumpfs mit einer Grundfläche ausgebildet, dessen Form weitgehend als Rechteck mit als Kreissegmente ausgebildete Schmalseiten beschrieben werden kann. Sind Aussen- und Innenform der Spannhülse komplementär geformt, ist die Wandstärke entlang ihrer Längsachse gleichmässig. Die äussere Form der Spannhülse kann auch einen zylindrischen Bereich aufweisen, welcher in einen entsprechend geformten Aufnahmebereich der Ankerplatte zumindest teilweise aufnehmbar ist.

In der Innenhülse der Spannhülse ist das Zugglied aufnehmbar, welcher sich entlang der Längsrichtung durch die Ankerlochbohrung der Ankerplatte und durch die in dem Aufnahmebereich der Ankerlochbohrung aufnehmbare Spannhülse erstreckt. Das in der Spannhülse positionierte Zugglied wird mittels der Keilmittel verriegelt. Vorzugsweise umfassen die Keilmittel zwei Keile, welche in Längsrichtung in die Spannhülse entlang des Endbereichs des Zugglieds an dessen gegenüberliegenden Kontaktflächen verschiebbar und selbstklemmend gehalten sind. Demnach sind der erste Keil in einen ersten Zwischenraum und der zweite Keil in einen zweiten Zwischenraum entlang der Längsachse des Zugglieds verschiebbar. Die Zwischenräume werden jeweils von einem Abschnitt des Zugglieds und Bereichen der Innenwandung der Spannhülse begrenzt.

In einem Ausführungsbeispiel ist die Form jedes der Keile der Keilmittel angepasst an den Zwischenraum, in dem die Keile aufgenommen werden. Im Hohlraum bzw. im Innenraum der Spannhülse sind der erste und der zweite Zwischenraum vorgesehen und werden begrenzt von einer Kontaktfläche des positionierten Zugglieds und dem ersten Bereich und dem zweiten Bereich der Innenwandung der Spannhülse. Der in den jeweiligen Zwischenraum eingeführte Keil füllt diesen vorzugsweise radial vollständig aus, nicht aber axial. Der Keil steht nicht in Kontakt mit der Ankerplatte, sondern es verbleibt ein freier Raum dazwischen. Demnach bildet jeder Keil mit dem Zugglied und mit der Spannhülse eine möglichst grosse Kontaktfläche, so dass das Zugglied in der Hülse mit der aufnehmenden Kraft blockiert ist.

Das Material der Keile ist einerseits ausreichend steif, um Kräfte aufzunehmen und andererseits ausreichend weich, um einen ausreichenden Kontakt mit dem Zugglied zu bilden. Die Form des Keils ermöglicht, dass eine maximale Kontaktfläche zwischen Zugglied und Keil gebildet ist und der Keil eine ausreichende Materialstärke aufweist, um den auftretenden Kräften standzuhalten. Ferner kann vorgesehen sein, dass die an dem jeweiligen Keil vorgesehene Kontaktflächen mit dem Zugglied eine einstellbare Rauigkeit aufweisen.

In einer weiteren Ausführungsform wird das Ankerkopfsystem kombiniert mit einer flächigen Ausfachung, welche ein Geogitter und eventuell ein Erosionsvlies umfasst. Ein Erosionsvlies hat hierbei keine statische Funktion, sondern verhindert Auswaschen und oberflächliche Erosion des davon bedeckten Untergrunds. Ein Geogitter hat dagegen eine statische Funktion und dient der Bewehrung.

Es sind unterschiedliche Materialien oder Kombinationen von Erosionsvlies und/oder Geogitter denkbar. Die Ausfachung kann grundsätzlich auch ein Geotextil, ein Geogewebe, ein Geogewirk, ein Geonetz und/oder einen Geoverbundstoff enthalten, welche allgemein als Geokunststoff bekannt sind. Geokunststoffe werden zum Trennen, Filtern, Drainieren, Bewehren, Schützen, Abdichten etc. eingesetzt, wobei diese häufig mehrere dieser Funktionen erfüllen. So kann die Ausfachung aus synthetischem polymeren Material gefertigt sein, z.B. lineare Polyester (PET), Polyethylen (PE), Polyamid (PA) und/oder Polypropylen (PP) oder unter Einsatz von synthetischen Rohstoffen, wie beispielsweise Glasfasern mit einer hohen Zugfestigkeit. Geogitter und/oder Erosionsvlies sind entsprechend flexibel, so dass eine schnelle und einfache Ausfachung auch auf unebenem Gelände möglich ist. Somit erweist sich die Ausfachung als geeignet zum Sichern von Hängen, Böschungen, Baugruben und/oder Geländevorsprüngen im Hinblick auf Langlebigkeit, Kosten und Zeitaufwand für den Einbau und eventuell auch für den Rückbau. Da die Ausfachung nach Fertigung der Bohrlöcher zur Verankerung der Ankerstäbe ausgelegt wird, ist vorgesehen, dass das Geogitter ausreichend grosse Maschenöffnungen aufweist, um mittels Justierung des Geogitters eine Zerstörung desselben zu vermeiden.

Weitere Einzelheiten der Erfindung gehen aus der nun folgenden Beschreibung der bevorzugten Ausführungsformen des erfindungsgemässen Ankerkopfsystems hervor, welche in den beiliegenden Zeichnungen beispielhaft dargestellt sind. Aus der Beschreibung lassen sich weitere Vorteile der vorliegenden Erfindung entnehmen, sowie Anregungen und Vorschläge, wie der Erfindungsgegenstand im Rahmen des Beanspruchten abgeändert oder auch weiterentwickelt werden kann.

### Kurzbeschreibung der Zeichnungen

Die Ausführungsbeispiele der Erfindung werden nachfolgend anhand der Zeichnung näher erläutert. Es zeigen:
Figur 1 eine schematische perspektivische Darstellung eines erfindungsgemässen Ankerkopfsystems;
Figur 2 eine schematische Schnittdarstellung eines erfindungsgemässen Ankerkopfsystems;
Figur 3 eine perspektivische Darstellung einer erfindungsgemässen Ankerplatte;
Figur 4a eine perspektivische Darstellung einer erfindungsgemässen Spannhülse;
Figur 4b eine perspektivische Darstellung eines Keils der erfindungsgemässen Keilmittel;
Figur 5 eine schematische Schnittdarstellung des Ankerkopfsystems gemäss Figur 1 in Kombination mit einer Ausfachung.

### Bevorzugte Ausführungsformen der Erfindung

In Figur 1 ist schematisch in einer perspektivischen Darstellung ein Ankerkopfsystem 1 gemäss der Erfindung zu entnehmen. Das Ankerkopfsystem 1 wird zur Absicherung von Böschungen und/oder Geländesprüngen sowie zur Sicherung von Baugruben bis zu einer definierten Höhe eingesetzt und stellt eine kostengünstige und umweltverträgliche Alternative zu bisher bekannten Stahlankersystemen dar. Das Ankerkopfsystem 1 umfasst ein Zugglied 10, eine Ankerplatte 20 und Spannmittel 30, welche eine Spannhülse 40 und Keilmittel 50 umfasst. Alle Komponenten des Ankerkopfsystems sind aus einem faserverstärkten Kunststoff, insbesondere einem glasfaserverstärkten Kunststoff gefertigt, wobei je nach Funktion auch unterschiedliche faserverstärkte Kunststoffe zum Einsatz kommen.

Wie in Figur 1 dargestellt kann das Zugglied 10 als flacher Rechteckstab ausgebildet sein. Vorzugsweise wird das Zugglied 10 in einem Strangziehverfahren aus glasfaserverstärktem Kunststoff hergestellt. Als besonders geeignet hat sich ein als Lamelle ausgebildetes Zugglied 10 mit einem Verhältnis von langer Seitenkante zu kurzer Seitenkante von ca. 4:1 gezeigt. Hierbei kann die Dicke, d.h. die Wandstärke, des rechteckigen Zugglieds im Bereich zwischen 8 bis 15 mm liegen. Zur Verbesserung der Kraftübertragung kann das Zugglied 10 über die ganze Länge aber zumindest im Bereich der Verriegelung eine homogene raue Oberfläche aufweisen. Die Rauigkeit der Oberfläche kann mittels Beschichtung, wie z.B. einer Besandung mit einem Quarzsand mit definierter Körnung erreicht werden, welche mit einer bestimmten Schichtdicke aufgetragen wird und mittels eines geeigneten Haftmittels anhaftet. Hierbei wird der Quarzsand derart gewählt, dass eine optimale Haftung der Paarung Keilmittel - Zugglied durch die erzeugbare Haftreibung erreicht wird.

Das Zugglied 10 wird in einem Bohrloch im Untergrund in bekannter Weise verankert, wobei ein gegenüberliegendes Ende von dem Untergrund vorsteht und durch die Ankerplatte 20 bzw. eine vorgesehene zentrale Ankerlochbohrung 21 führbar ist. Die Ankerplatte 20 ist in der dargestellten Ausführungsform scheibenförmig ausgebildet und aus einem faserverstärkten Kunststoff gefertigt, beispielsweise durch ein geeignetes Formverfahren.

Die Ankerplatte 20 hat eine gegen den Untergrund gerichtete Abstützfläche 23 und eine gegenüberliegende gewölbte oder konisch geformte Aussenfläche 24. An der Aussenfläche 24 sind radial sich zur Längsachse 12 erstreckende Rippen 25 vorgesehen. Die Rippen 25 können wiederum durch konzentrisch zur Längsachse 12 angeordnete Abschnitte 26 versteift werden.

Die zentrale Ankerlochbohrung 21 umfasst einen konischen Aufnahmebereich 21a, welcher an seinem verjüngten Endbereich in eine zylindrische Durchgangsbohrung 21c via eines Übergangsbereichs 21b übergeht. Der Übergangsbereich 21b stellt eine Stützfläche 27 für eine in dem Aufnahmebereich 21a aufnehmbare Spannhülse 40 bereit und ist in der dargestellten Ausführungsform gegenüber der Längsachse 12 geneigt.

In den konisch ausgebildeten Aufnahmebereich 21a ist die Spannhülse 40 zumindest teilweise verschieblich aufnehmbar und stützt sich an dem ringförmigen Übergangsbereich 21b ab. Die Spannhülse 40 ist ebenfalls aus einem faserverstärkten Kunststoff gefertigt, vorzugsweise aus einem glasfaserverstärkten Kunststoff. Details der Spannhülse 40 werden anhand der Figur 4a beschrieben.

In dem Ankerkopfsystem 1 ist die Spannhülse 40 zumindest teilweise in dem konischen Aufnahmebereich 21a der Ankerplatte 21 aufgenommen, wobei die Form der Spannhülse 40 in etwa einem hohlen Kegelstumpf entspricht. Die Grundfläche der Spannhülse 40 setzt sich aus einem Rechteck mit Kreissegmenten an kurzen Seitenflächen zusammen und erstreckt sich quer zur Längsachse 12 mit einer Dimension 41a und erweitert sich konisch in Richtung der Längsachse 12. Die Dimension 41a der Grundfläche an einem unteren Ende der Spannhülse 40, welches in den Aufnahmebereich 21a der Ankerlochbohrung 21 aufnehmbar ist, ist an den Durchmesser des Aufnahmebereichs 21a der Ankerlochbohrung 21 am Übergang zum Übergangsbereich 21b angepasst.

Wie in Figur 1 dargestellt ist das Zugglied 10 durch die Ankerlochbohrung 21 der Ankerplatte 20 und durch eine Spannhülse 40 hindurchgeführt. Zwischen Zugglied 10 und einer Innenwandung 41 der Spannhülse 40 sind jeweils ein erster Zwischenraum 42a und ein zweiter Zwischenraum 42b ausgebildet, welche annährend eine sich verjüngende Keilform haben. In den ersten Zwischenraum 42a und den zweiten Zwischenraum 42b sind die Keilmittel 50, d.h. ein erster Keil 51a und ein zweiter Keil 51b der Spannmittel 30 entlang der Längsachse 12 zumindest teilweise verschieblich einführbar, um so das Zugglied 10 in der Spannhülse 40 in Position zu halten und gegen die Ankerplatte 20 zu verspannen. Zum verbesserten Einführen der Keilmittel 50 in die Spannhülse 40 sind die Innenwandung 41 der Spannhülse 40 und die komplementäre Aussenfläche der Keilmittel 50 glatt ausgeführt.

Figur 2 zeigt das Ankerkopfsystem 1 in einer schematischen Schnittdarstellung. Hierbei sind die Form des ersten Keils 51a und des zweiten Keils 51b zu erkennen, welche jeweils einerseits zumindest teilweise der konischen Form der Innenwandung 41 der Spannhülse 40 und andererseits an die flache Seitenfläche des Zugglieds 10 angepasst ist. Zur Verbesserung der Kraftübertragung zwischen Zugglied 10 und dem ersten Keil 51a bzw. dem zweiten Keil 51b sind entsprechende Kontaktflächen 11 zwischen Zugglied 10 und dem ersten Keil 51a bzw. dem zweiten Keil 51b mit einer definierten Rauigkeit ausgebildet.

Ferner ist die Form der Ankerlochbohrung 21 erkennbar, welche den konisch geformten Aufnahmebereich 21a, den ebenfalls geneigten Übergangsbereich 21b und die Durchgangsbohrung 21c umfasst, welche entweder zylindrisch oder auch konisch mit einem anderen Öffnungswinkel als der Aufnahmebereich 21a ausgebildet sein kann.

In Figur 3 ist die Ankerplatte 20 in einer perspektivischen Darstellung in einer bevorzugten Ausführungsform dargestellt. Erkennbar sind die sich in Richtung Längsachse 12 radial erstreckenden Rippen 25, welche an der konisch geformten Aussenfläche 24 vorgesehen sind. Die Rippen 25 können in Anzahl und Form variieren und sind insbesondere vorgesehen, so dass die Ankerplatte 20 höhere Biegemomente aufnehmen kann. Zur Verstärkung können die Rippen 25 miteinander über konzentrisch um die Längsachse 12 angeordnete Abschnitte 26 weiter verstärkt werden. Diese an sich scheibenförmige Ankerplatte 20 ist durch diese Konstruktion dahingehend optimiert, dass möglichst geringe Spannungen entstehen.

Die Figur 4a zeigt im Detail die Spannhülse 40, deren dargestellte Form annäherungsweise als hohler Kegelstumpf beschrieben werden kann. Die Form der Spannhülse 40, d.h. die Aussenform aber auch die Gestaltung des hohlen Innenraums ist derart gewählt, dass Kontaktflächen zwischen Keilmitteln 50 und Spannhülse 40 einerseits und zwischen Spannhülse 40 und Ankerplatte 20 andererseits maximiert sind. Demnach sind auch andere Aussen- und Innenformen der Spannhülse 40 denkbar, beispielsweise entsprechend einem Kegelstumpf mit ringförmiger Grundfläche.

Gemäss einer bevorzugten Ausführungsform kann die Spannhülse 40 aus einer Innenhülse 44 und einer zumindest bereichsweise an dessen Aussenfläche 45 aufgebrachten Faserwicklung 46 aufgebaut sein. Die nach Fertigung der Innenhülse 44 aufbringbare Faserwicklung 46 erhöht insbesondere die Festigkeit der Spannhülse 40 gegen Radialkräfte.

In der Figur 4b ist der erste Keil 51a der Keilmittel 50 perspektivisch dargestellt, welche den ersten Keil 51a und den zweiten Keil 51b umfassen. Die Form des ersten Keils 51a und des zweiten Keils 51b sind zueinander spiegelbildlich ausgebildet, so dass sie jeweils in den ersten Zwischenraum 42a bzw. den zweiten Zwischenraum 42b in der Spannhülse 40 und entlang des Zugglieds 10 verschieblich aufnehmbar sind. Vorzugsweise füllt der erste Keil 51a den ersten Zwischenraum 42a und der zweite Keil 51b den zweiten Zwischenraum 42baus. Der erste Zwischenraum 42a und der zweite Zwischenraum 42b sind von dem Zugglied 10 und der Innenwandung 41 der Spannhülse 40 begrenzt. Die eingesetzten Keile 51a, 51b füllen die entsprechenden Zwischenräume 41a, 41b vollständig aus. So liegt eine gewölbte Keilaussenfläche 53a des dargestellten ersten Keils 51a an der Innenwandung 41 des ersten Zwischenraums 42a und eine ebene Kontaktfläche 52a an der Kontaktfläche 11 des Zugglieds 10 an.

Figur 5 zeigt schematisch das Ankerkopfsystem 1 in Zusammenhang mit einer Ausfachung 60 zur Absicherung von Böschungen und/oder Geländesprüngen sowie Baugruben. Die Ausführungsform der Ausfachung 60 umfasst ein Erosionsvlies 61, welches direkt auf dem Untergrund auflegbar ist und diesen vor einer Oberflächenerosion schützt. Auf das Erosionsvlies 61 ist ein Geogitter 62 aufordenbar, welches der Bewehrung dient, wobei Erosionsvlies 61 und Geogitter 62 mittels des Ankerkopfsystems an dem Untergrund festlegbar sind.

## Patentansprüche

1. Ankerkopfsystem (1) zum Sichern von Böschungen und/oder Geländesprüngen sowie zur Sicherung von Baugruben, umfassend
- ein Zugglied (10), gefertigt aus faserverstärktem Kunststoff und ausgebildet, um in einem Bohrloch verankerbar zu sein,
- eine Ankerplatte (20), gefertigt aus faserverstärktem Kunststoff, mit einer Ankerlochbohrung (21), durch welche Ankerlochbohrung (21) ein Endbereich des Zugglieds (10) hindurchführbar ist, und
- Spannmittel (30), gefertigt aus faserverstärktem Kunststoff, welche am Zugglied (10) aufnehmbar sind, um das Zugglied (10) und die Ankerplatte (20) zu verbinden, wobei diese Spannmittel (30) eine in die Ankerlochbohrung (21) der Ankerplatte (20) aufnehmbare Spannhülse (40) und Keilmittel (50) umfassen, welche in Längsrichtung entlang von Kontaktflächen am Endbereich des Zugglieds (10) in der Spannhülse (40) verschiebbar sind und eine Keilverbindung bilden
**dadurch gekennzeichnet,**
**dass** das Zugglied (10) als eine sich in Längsrichtung erstreckende Lamelle ausgebildet ist.

2. Ankerkopfsystem (1) zum Sichern von Böschungen und/oder Geländesprüngen sowie zur Sicherung von Baugruben nach Anspruch 1, **dadurch gekennzeichnet, dass** die Kontaktflächen (11) des Zugglieds (10) eine einstellbare Rauigkeit aufweisen.

3. Ankerkopfsystem (1) zum Sichern von Böschungen und/oder Geländesprüngen sowie zur Sicherung von Baugruben nach Anspruch 2, **dadurch gekennzeichnet, dass** die Rauigkeit der Kontaktflächen (11) des Zugglieds (10) durch eine Beschichtung mit einem körnigen Material einstellbar ist.

4. Ankerkopfsystem (1) zum Sichern von Böschungen und/oder Geländesprüngen sowie zur Sicherung von Baugruben nach einem der vorhergehenden Ansprüche, **dadurch gekennzeichnet, dass** die Ankerplatte (20) scheibenförmig ist.

5. Ankerkopfsystem (1) zum Sichern von Böschungen und/oder Geländesprüngen sowie zur Sicherung von Baugruben nach einem der vorhergehenden Ansprüche, **dadurch gekennzeichnet, dass** die Ankerplatte (20) eine gegen den Untergrund gerichtete Abstützfläche (23) und eine gegenüberliegende geformte Aussenfläche (24) umfasst, wobei die Aussenfläche (24) eine Anzahl sich radial in Richtung Zentrum erstreckende Rippen (25) umfasst.

6. Ankerkopfsystem (1) zum Sichern von Böschungen und/oder Geländesprüngen sowie zur Sicherung von Baugruben nach einem der vorhergehenden Ansprüche, **dadurch gekennzeichnet, dass** die Ankerlochbohrung (21) der Ankerplatte (20) einen konisch sich verjüngenden Aufnahmebereich (21a) für die Spannhülse (40), einen Übergangsbereich (21b) mit einer gegen die Längsachse (12) geneigten Stützfläche (27) für die in dem Aufnahmebereich (21a) zumindest teilweise aufnehmbare Spannhülse (40) und eine Durchgangsbohrung (21c) aufweist.

7. Ankerkopfsystem (1) zum Sichern von Böschungen und/oder Geländesprüngen sowie zur Sicherung von Baugruben nach einem der vorhergehenden Ansprüche, **dadurch gekennzeichnet, dass** die Spannhülse (40) eine aus Faser-Kunststoffmasse geformte Innenhülse (44) und eine daran aufbringbare Faserwicklung (46) umfasst.

8. Ankerkopfsystem (1) zum Sichern von Böschungen und/oder Geländesprüngen sowie zur Sicherung von Baugruben nach einem der vorhergehenden Ansprüche, **dadurch gekennzeichnet, dass** die Spannhülse (40) in Form eines hohlen Kegelstumpfs ausgebildet ist.

9. Ankerkopfsystem (1) zum Sichern von Böschungen und/oder Geländesprüngen sowie zur Sicherung von Baugruben nach einem der vorhergehenden Ansprüche, **dadurch gekennzeichnet, dass** die Keilmittel (50) einen ersten Keil (51a) und einen zweiten Keil (51b) umfassen.

10. Ankerkopfsystem (1) zum Sichern von Böschungen und/oder Geländesprüngen sowie zur Sicherung von Baugruben nach Anspruch 9, **dadurch gekennzeichnet, dass** der erste Keil (51a) in einen von dem Zugglied (10) und einen Bereich einer Innenwandung (41) der Spannhülse (40) begrenzten ersten Zwischenraum (42a) und der zweite Keil (51b) in einen von dem Zugglied (10) und einen Bereich der Innenwandung (41) der Spannhülse (40) begrenzten zweiten Zwischenraum (42b) entlang der Längsachse (12) verschiebbar sind.

11. Ankerkopfsystem (1) zum Sichern von Böschungen und/oder Geländesprüngen sowie zur Sicherung von Baugruben nach Anspruch 10, **dadurch gekennzeichnet, dass** der erste Keil (51a) den ersten Zwischenraum (42a) und der zweite Keil (51b) den zweiten Zwischenraum (42b) radial vollständig ausfüllen.

12. Ankerkopfsystem (1) zum Sichern von Böschungen und/oder Geländesprüngen sowie zur Sicherung von Baugruben nach einem der vorhergehenden Ansprüche, **dadurch gekennzeichnet, dass** das Ankerkopfsystem (1) ferner eine Ausfachung (60) mit einem Erosionsvlies (61) und einem Geogitter (62) aus einem faserverstärkten Kunststoff umfasst.

## Claims

1. Anchor head system (1) for securing embankments and/or terrain breaks as well as for securing excavation pits, comprising
- a tension member (10) made of fibre-reinforced plastic and designed to be able to be anchored in a borehole,
- an anchor plate (20) made of fibre-reinforced plastic, with an anchor hole (21) through which anchor hole (21) an end section of the tension member (10) is able to be passed, and
- clamping means (30) made of fibre-reinforced plastic, which are able to be received on the tension member (10) in order to connect the tension member (10) and the anchor plate (20), whereby these clamping means (30) comprise a clamping sleeve (40) that is able to be inserted into the anchor hole (21) of the anchor plate (20) and wedge means (50) which are able to be displaced longitudinally along contact surfaces at the end region of the tension member (10) in the clamping sleeve (40) and form a wedge connection,
**characterized in that**
the tension member (10) is designed as a lamella extending in the longitudinal direction.

2. Anchor head system (1) for securing embankments and/or terrain breaks as well as for securing excavation pits according to claim 1, **characterized in that** the contact surfaces (11) of the tension member (10) have an adjustable roughness.

3. Anchor head system (1) for securing embankments and/or terrain breaks as well as for securing excavation pits according to claim 2, **characterized in that** the roughness of the contact surfaces (11) of the tension member (10) is adjustable by means of a coating with a granular material.

4. Anchor head system (1) for securing embankments and/or terrain breaks as well as for securing excavation pits according to one of the preceding claims, **characterized in that** the anchor plate (20) is disc-shaped.

5. Anchor head system (1) for securing embankments and/or terrain breaks as well as for securing excavation pits according to one of the preceding claims, **characterized in that** the anchor plate (20) comprises a support surface (23) directed towards the substrate and an opposite formed outer surface (24), whereby the outer surface (24) comprises a number of ribs (25) extending radially towards the centre.

6. Anchor head system (1) for securing embankments and/or terrain breaks as well as for securing excavation pits according to one of the preceding claims, **characterized in that** the anchor hole (21) of the anchor plate (20) has a conically tapering receiving area (21a) for the clamping sleeve (40), a transition area (21b) with a support surface (27) inclined towards the longitudinal axis (12) for the clamping sleeve (40) which is able to be at least partially accommodated in the receiving area (21a), and a through hole (21c).

7. Anchor head system (1) for securing embankments and/or terrain breaks as well as for securing excavation pits according to one of the preceding claims, **characterized in that** the clamping sleeve (40) comprises an inner sleeve (44) formed from a fibre-reinforced plastic mass and a fibre winding (46) that is able to be applied thereto.

8. Anchor head system (1) for securing embankments and/or terrain breaks as well as for securing excavation pits according to one of the preceding claims, **characterized in that** the clamping sleeve (40) is designed in the form of a hollow truncated cone.

9. Anchor head system (1) for securing embankments and/or terrain breaks as well as for securing excavation pits according to one of the preceding claims, **characterized in that** the wedge means (50) comprise a first wedge (51a) and a second wedge (51b).

10. Anchor head system (1) for securing embankments and/or terrain breaks as well as for securing excavation pits according to claim 9, **characterized in that** the first wedge (51a) is slidable along the longitudinal axis (12) into a first intermediate space (42a) bounded by the tension member (10) and a region of an inner wall (41) of the clamping sleeve (40), and the second wedge (51b) is slidable along the longitudinal axis (12) into a second intermediate space (42b) bounded by the tension member (10) and a region of the inner wall (41) of the clamping sleeve (40).

11. Anchor head system (1) for securing embankments and/or terrain breaks as well as for securing excavation pits according to claim 10, **characterized in that** the first wedge (51a) completely fills the first intermediate space (42a) and the second wedge (51b) completely fills the second intermediate space (42b) radially.

12. Anchor head system (1) for securing embankments and/or terrain breaks as well as for securing excavation pits according to one of the preceding claims, **characterized in that** the anchor head system (1) further comprises an infill (60) with an erosion fleece (61) and a geogrid (62) made of fibre-reinforced plastic.

## Revendications

1. Système de tête d'ancrage (1) pour la sécurisation de remblais et/ou de ruptures de terrain ainsi que pour la sécurisation de fosses d'excavation, comprenant
- un élément de tension (10) en plastique renforcé de fibres, conçu pour pouvoir être ancré dans un trou de forage,
- une plaque d'ancrage (20) en plastique renforcée de fibres, comportant un trou d'ancrage (21) à travers lequel une extrémité de l'élément de tension (10) peut être passée, et
- des moyens de serrage (30) en plastique renforcé de fibres, qui peuvent être aménagés sur l'élément de tension (10) afin de relier ce dernier à la plaque d'ancrage (20), ces moyens de serrage (30) comprenant un manchon de serrage (40) pouvant être inséré dans le trou d'ancrage (21) de la plaque d'ancrage (20) et des moyens de calage (50) pouvant être déplacés longitudinalement le long des surfaces de contact à l'extrémité de l'élément de tension (10) dans le manchon de serrage (40) et formant une connexion par calage,
**caractérisé en ce que**
l'élément de tension (10) est conçu comme une lamelle s'étendant dans le sens longitudinal.

2. Système de tête d'ancrage (1) pour la sécurisation de remblais et/ou de ruptures de terrain ainsi que pour la sécurisation de fosses d'excavation selon la revendication 1, **caractérisé en ce que** les surfaces de contact (11) de l'élément de tension (10) ont une rugosité réglable.

3. Système de tête d'ancrage (1) pour la sécurisation de remblais et/ou de ruptures de terrain ainsi que pour la sécurisation de fosses d'excavation selon la revendication 2, **caractérisé en ce que** la rugosité des surfaces de contact (11) de l'élément de tension (10) est réglable au moyen d'un revêtement avec un matériau granulaire.

4. Système de tête d'ancrage (1) pour la sécurisation de remblais et/ou de ruptures de terrain ainsi que pour la sécurisation de fosses d'excavation selon l'une des revendications précédentes, **caractérisé en ce que** la plaque d'ancrage (20) se présente sous forme de disque.

5. Système de tête d'ancrage (1) pour la sécurisation de remblais et/ou de ruptures de terrain ainsi que pour la sécurisation de fosses d'excavation selon l'une des revendications précédentes, **caractérisé en ce que** la plaque d'ancrage (20) comprend une surface d'appui (23) dirigée vers le sous-sol et une surface extérieure opposée (24), la surface extérieure (24) comprenant un certain nombre de nervures (25) s'étendant radialement vers le centre.

6. Système de tête d'ancrage (1) pour la sécurisation de remblais et/ou de ruptures de terrain ainsi que pour la sécurisation de fosses d'excavation selon l'une des revendications précédentes, **caractérisé en ce que** le trou d'ancrage (21) de la plaque d'ancrage (20) comporte une zone de réception conique (21a) pour la douille de serrage (40), une zone de transition (21b) avec une surface d'appui (27) inclinée vers l'axe longitudinal (12) pour la douille de serrage (40) qui peut être au moins partiellement logée dans la zone de réception (21a), et un trou traversant (21c).

7. Système de tête d'ancrage (1) pour la sécurisation de remblais et/ou de ruptures de terrain ainsi que pour la sécurisation de fosses d'excavation selon l'une des revendications précédentes, **caractérisé en ce que** la douille de serrage (40) comprend une douille intérieure (44) formée à partir d'une masse plastique renforcée de fibres et un enroulement de fibres (46) pouvant être appliqué sur celle-ci.

8. Système de tête d'ancrage (1) pour la sécurisation de remblais et/ou de ruptures de terrain ainsi que pour la sécurisation de fosses d'excavation selon l'une des revendications précédentes, **caractérisé en ce que** la douille de serrage (40) est conçue sous la forme d'un cône tronqué creux.

9. Système de tête d'ancrage (1) pour la sécurisation de remblais et/ou de ruptures de terrain ainsi que pour la sécurisation de fosses d'excavation selon l'une des revendications précédentes, **caractérisé en ce que** les moyens de calage (50) comprennent une première cale (51a) et une deuxième cale (51b).

10. Système de tête d'ancrage (1) pour la sécurisation de remblais et/ou de ruptures de terrain ainsi que pour la sécurisation de fosses d'excavation selon la revendication 9, **caractérisé en ce que** la première cale (51a) est montée coulissante le long de l'axe longitudinal (12) dans un premier espace intermédiaire (42a) délimité par l'élément de tension (10) et une section d'une paroi intérieure (41) du manchon de serrage (40), et la deuxième cale (51b) est montée coulissante le long de l'axe longitudinal (12) dans un deuxième espace intermédiaire (42b) délimité par l'élément de tension (10) et une section de la paroi intérieure (41) du manchon de serrage (40).

11. Système de tête d'ancrage (1) pour la sécurisation de remblais et/ou de ruptures de terrain ainsi que pour la sécurisation de fosses d'excavation selon la revendication 10, **caractérisé en ce que** la première cale (51a) remplit complètement le premier espace intermédiaire (42a) et la deuxième cale (51b) remplit complètement le deuxième espace intermédiaire (42b) dans le sens radial.

12. Système de tête d'ancrage (1) pour la sécurisation de remblais et/ou de ruptures de terrain ainsi que pour la sécurisation de fosses d'excavation selon l'une des revendications précédentes, **caractérisé en ce que** le système de tête d'ancrage (1) comprend en outre un bourrage (60) avec un voile anti-érosion (61) et une géogrille (62) en plastique renforcé de fibres.
